# EUROPÄISCHE PATENTSCHRIFT

(11) **EP 0 851 095 B1**
(45) Veröffentlichungstag und Bekanntmachung des Hinweises auf die Patenterteilung: **25.09.2002**
(21) Anmeldenummer: 97810917.1
(22) Anmeldetag: 27.11.1997
(51) Int. Cl.: F01D 5/18, F28F 3/02, F28F 1/10

(54) **Innengekühlte Turbomaschinenschaufel**
Internal cooling blade of a turbo-machine
Aube de turbomachine avec refroidissement interieur

(30) Priorität: 23.12.1996 DE 19654115
(43) Veröffentlichungstag der Anmeldung: 01.07.1998
(73) Patentinhaber: Alstom, 75116 Paris (FR)
(72) Erfinder: Hall, Kenneth, Gainsville, Georgia 30406 (US)
(74) Vertreter: Liebe, Rainer

(56) Entgegenhaltungen:
- EP-A- 0 239 322
- EP-A- 0 660 400
- EP-A- 0 750 957
- DE-C- 559 676
- DE-C- 3 211 139
- US-A- 5 348 446
- US-A- 5 566 752

## Beschreibung

### Technisches Gebiet

Die Erfindung betrifft eine innengekühlte Turbomaschinenschaufel, mit einer Wandung (W), welche an ihrer Aussenseite von einem heissen Medium und an ihrer Innenwand von einem Kühlmittel umströmt ist, sowie mit, in der Innenwandung eingebrachten thermischen Brücken in Form von hochschmelzenden Stiften (S) mit hoher Wärmeleitfähigkeit, welche in den vom Kühlmittel beaufschlagten Raum (E) hineinragen.

Derartige innengekühlte Turbomaschinenschaufel sind beispielsweise jene von axialdurchströmten Gasturbinen.

### Stand der Technik

Hohle, innengekühlte Turbinenschaufeln mit Flüssigkeit, Dampf oder Luft als Kühlmittel sind hinlänglich bekannt. Ein Problem stellt insbesondere die Kühlung der Hinterkante von solchen Schaufeln dar, die im gechlossenen Kreis vom Kühlmittel durchströmt sind. Die die Hinterkante bildenden Wandungen umfassen einen Engspalt, aus dem die Wärme abzuführen ist. Hierzu darf der Engspalt in seiner Breite einen minimalen Wert nicht unterschreiten. Um eine Überhitzung der Hinterkante zu vermeiden, darf auch keine grossen Materialansamlungen vorhanden sein. Darüber hinaus darf die Wandstärke aus Festigkeitsgründen ein bestimmtes Mass nicht unterschreiten. Diese Vorgaben führen dazu, dass innengekühlte Schaufeln mit grossen Rundungsradien an der Hinterkante versehen sind, was sich ungünstig auf den Schaufelwirkungsgrad auswirkt.

In der DE 32 11 139 C1 ist eine Axialturbinenschaufel, insbesondere eine Axialturbinenlaufschaufel für Gasturbinentriebwerke beschrieben, bei der zu Zwecken einer verbesserten Kühlung der Nasenkante der Turbinenschaufel Stifte oder Drähte aus hoch-wärmeleitfähigen Material in die Nasenkantenzone integriert sind und dabei teilweise von der Kühlluft umspült werden. Sie dienen einem verbesserten Wärmeabfluß aus dem Material aus dem Axialturbinenschaufeln gefertigt sind. Zwar helfen diese Maßnahmen grundsätzlich einer verbesserten Kühlung, doch vermag die in der vorbeschriebenen Druckschrift beschriebene Lehre nicht das Problem an der Hinterkante zu lösen. Auch sind der Druckschrift keine Hinweise zu entnehmen derartige Stifte im Bereich der Hinterkante einer Turbinenschaufel einzusetzen.

Aus der US 5,348,446 geht eine Turbinenschaufel aus einem mehrschicht-Metallverbund hervor, um den Wärmeübergang durch die Turbinenschaufelwand zu verbessern. Die mit der Turbinenhinterkante verbundenen Probleme werden in dieser Druckschrift nicht genannt.

Aus der US 5,566,752 geht ein wärmeübertragendes Element hervor, das im Wesentlichen aus einem Hitze gut leitendem Material, wie bspw. Diamant-Material besteht.

### Darstellung der Erfindung

Die Erfindung liegt die Aufgabe zugrunde, eine innengekühlte Turbomaschinenschaufel derart weiterzubilden, dass die bekannten Überhitzungsprobleme an der Hinterkante der Turbinenschaufel reduziert oder ganz vermieden werden sollen, ohne dabei die strömungsmechanischen Eigenschaften der Hinterkante nachhaltig zu beeinflussen. Insbesondere soll die Wärmeableitung aus dem Engspalt, den die Hinterkante einschließt verbessert werden.

Erfindungsgemäss wird eine innengekühlte Turbomaschinenschaufel, mit einer Wandung, welche an ihrer Aussenseite von einem heissen Medium und an ihrer Innenwand von einem Kühlmittel umströmt ist, sowie mit, in der Innenwandung eingebrachten thermischen Brücken in Form von hochschmelzenden Stiften mit hoher Wärmeleitfähigkeit, welche in den vom Kühlmittel beaufschlagten Raum hineinragen, derart weitergebildet, dass der vom Kühlmittel beaufschlagte Raum ein geschlossener Engspalt ist, der von der Hinterkante der Turbomaschinenschaufel gebildet ist, von der aus die Stifte in den Engspalt hineinragen, und
dass die Wandung an der Hinterkante mit gleichbleibender Wandstärke die hochschmelzenden Stifte umschließt.

Die Vorteile der Erfindung sind unter anderem in der Einfachheit der Massnahme zu sehen. Handelt es sich bei der zu kühlenden Wand um eine gegossene Turbinenschaufel, so können die Stifte zusammen mit der Schaufel vergossen werden. Die Massnahme erlaubt zudem eine wirkungsgradgünstige Ausbildung der Schaufelhinterkante.

### Kurze Beschreibung der Zeichnung

In der Zeichnung ist ein Ausführungsbeispiel der Erfindung anhand einer innengekühlten Gasturbinenschaufel dargestellt. Es zeigen:
- Fig. 1: eine Schaufel im Querschnitt;
- Fig. 2: das Detail z aus Fig. 1 mit einer zum Stand der Technik zählenden Hinterkante,
- Fig. 3: das Detail z aus Fig. 1 mit einer erfindungsgemässen Hinterkante,
- Fig. 4: einen Längsschnitt durch den Hinterkantenbereich einer Schaufel.

Es sind nur die für das Verständnis der Erfindung wesentlichen Elemente gezeigt. Die Strömungsrichtung der beteiligten Medien ist mit Pfeilen bezeichnet.

### Weg zur Ausführung der Erfindung

Die in Fig. 1 dargestellte, gegossene Schaufel weist drei Innenkammern a, b, und c auf, die von einem Kühlmittel, beispielsweise Dampf, senkrecht zur Zeichnungsebene durchströmt sind. Dabei werden die Innenseiten der die Schaufelkontur bildenden Wand W - die aussen beidseitig von heissen Gasen umströmt ist - vom Kühlmittel umströmt und geben ihre Wärme an das Kühlmittel ab. Es versteht sich, dass zumindest in den zwei vorderen Kammern a, b zahlreiche nicht gezeigte Hilfsmittel wie Leitrippen, Strömungskanäle, Einsätze für Prallkühlung und dergleichen zur Verbesserung der Wandkühlung vorgesehen sein können. Im Beispielsfall zirkuliert das Kühlmittel im geschlossenen Kreis, worunter verstanden wird, dass weder an der Vorderkante, der Saugseite, der Druckseite noch im Bereich der Hinterkante ein Ausblasen von Kühlmittel in den Strömungskanal erfolgt.
Hieraus ergibt sich die Problematik mit der Hinterkantengeometrie, welche anhand der Fig. 2 erläutert ist.

Der von den Wänden gebildete Engspalt E muss eine minimale Grösse haben, um genügend Kühlmittel zur Abfuhr der anfallenden Wärme aufnehmen zu können. Die innere Kantenabrundung ist deshalb mit dem Durchmesser d auszubilden. Aus Festigkeitsgründen kann eine minimale Wandstärke T nicht unterschritten werden. Um eine Überhitzung der Hinterkante zu vermeiden, darf es dort zu keiner grossen Materialansammlung kommen. Das Mass Lₐ entspricht demnach in der Regel der Wandstärke T. All dies führt dazu, dass die äussere Kantenabrundung mit einem relativ grossen Durchmesser Dₐ auszuführen ist. Soweit sind gekühlte Hinterkanten bekannt.

Hier will die Erfindung Abhilfe schaffen. Gemäss Fig. 3 werden zur besseren Wärmeabfuhr in der vom Kühlmittel umströmten Wandung thermische Brücken in Form von Stiften S angeordnet. Diese Stifte sind so angebracht, dass sie in den vom Kühlmittel beaufschlagten Raum, d.h. in den Engspalt E hineinragen.

Aus Herstellungsgründen handelt es sich bei den thermischen Brücken um hochschmelzendes Material. Da solche innengekühlten Schaufeln in der Regel gegossen sind, bietet es sich an, die Stifte vorab in den Giesskernen anzuordnen und sie mit der Schaufel integral zu vergiessen. Dies hat den Vorteil, dass in diesem Bereich auf die üblichen Distanzstücke in Form von Quarz oder Aluminidstreben verzichtet werden kann.

Aus der Fig. 3 ist ersichtlich, dass - bei gleichbleibender Wandstärke T und gleichbleibender innerer Kantenabrundung d - auf diese Weise eine grössere Materialansammlung mit dem Mass Lₙ, an der Hinterkante ermöglicht wird. Dies erlaubt wiederum die Ausbildung einer wesentlich schärferen Hinterkante, was sich durch den kleineren Durchmesser D, der Kantenabrundung auszeichnet.

Um die gewünschte Wärmeabfuhr zu gewährleisten, sind Stifte mit hoher Wärmeleitfähigkeit zu wählen. Hierzu bietet sich als geeignetes Material synthetischer Diamant an. Als ganz besonders vorteilhaft hinsichtlich Wärmeleitfähigkeit hat sich ein synthetischer Diamant aus C-14 Isotopen gezeigt.

Im Beispielsfall sind die Stifte S zylindrisch ausgeführt. Es versteht sich, dass auch andere Geometrien, die grössere Austauschflächen aufweisen, möglich sind, beispielsweise Stifte, die im Querschnitt eine Vieleckform aufweisen oder gezahnt sind.

Bei gegebenen Bedingungen, d.h. Geometrie und Wandstärke der Hinterkante; Geometrie des vom Kühlmittel zu durchströmenden Engspaltes E; Wärmebelastung der Schaufelhinterkante; Art, Temperatur und Strömungsgeschwindigkeit des Kühlmittels, sind die Wärmeleitfähigkeit des gewählten Stiftmaterials sowie die in den durchströmten Engspalt hineinragenden Austauschflächen massgebend für die Anzahl der zu verwendenden Stifte über der Schaufelhöhe.

Gemäss Fig. 4 ist in einem Längsschnitt durch die hintere Kammer c eine solche gestaffelte regelmässige Anordnung von Stiften in der Radialen über der Schaufelhöhe, d.h. die Länge der Hinterkante der Turbinenschaufel, gezeigt. Je nach Wärmebelastung über der Schaufelhöhe kann selbstverständlich auch eine ungleiche Teilung zur Anwendung gelangen oder bei gleicher Teilung können Stifte mit unterschiedlichen Wärmetauschflächen vorgesehen werden.

### Bezugszeichenliste

- a,b,c: Innenkammern der Schaufel
- W: zu kühlende Wand
- E: Engspalt
- L: Länge der Materialansammlung
- T: Wandstärke
- d: innere Kantenabrundung
- D: äussere Kantenabrundung
- S: Kühlstift

## Patentansprüche

1. Innengekühlte Turbomaschinenschaufel, mit einer Wandung (W), welche an ihrer Aussenseite von einem heissen Medium und an ihrer Innenwand von einem Kühlmittel umströmt ist, sowie mit, in der Innenwandung eingebrachten thermischen Brücken in Form von hochschmelzenden Stiften (S) mit hoher Wärmeleitfähigkeit, welche in den vom Kühlmittel beaufschlagten Raum (E) hineinragen,
**dadurch gekennzeichnet, dass** der vom Kühlmittel beaufschlagte Raum (E) ein geschlossener Engspalt (E) ist, der von der Hinterkante der Turbomaschinenschaufel gebildet ist, von der aus die Stifte (S) in den Engspalt hineinragen, und
dass die Wandung (W) an der Hinterkante mit gleichbleibender Wandstärke (T) die hochschmelzenden Stifte (S) umschließt.

2. Innengekühlte Turbomaschinenschaufel nach Anspruch 1,
**dadurch gekennzeichnet, dass** die Stifte (S) aus synthetischem Diamant aus C-14 Isotopen bestehen.

3. Innengekühlte Turbomaschinenschaufel nach Anspruch 1,
**dadurch gekennzeichnet, dass** die Stifte (S) mit der Wandung (W) zusammen vergossen sind.

4. Innengekühlte Turbomaschinenschaufel nach Anspruch 1,
**dadurch gekennzeichnet, dass** der Engspalt (E) sich zumindest annähernd über die ganze Höhe der Turbomaschinenschaufel erstreckt und dass eine Mehrzahl von Stiften über der Höhe verteilt angeordnet ist.

## Claims

1. Internally cooled turbomachine blade, having a wall (W) around which a hot medium flows on its outer side and a coolant flows on its inner wall, and having thermal bridges which are introduced in the inner wall and are in the form of refractory pins (S) of high thermal conductivity, which pins project into the space (E) upon which the coolant acts, **characterized in that** the space (E) upon which the coolant acts is a closed narrow gap (E) which is formed by the trailing edge of the turbomachine blade, from which the pins (S) project into the narrow gap, and **in that** the wall (W) surrounds the refractory pins (S) at the trailing edge with a constant wall thickness (T).

2. Internally cooled turbomachine blade according to Claim 1, **characterized in that** the pins (S) are made of synthetic diamond of C-14 isotopes.

3. Internally cooled turbomachine blade according to Claim 1, **characterized in that** the pins (S) are cast together with the wall (W).

4. Internally cooled turbomachine blade according to Claim 1, **characterized in that** the narrow gap (E) extends at least approximately over the entire height of the turbomachine blade, and **in that** a plurality of pins are arranged distributed over the height.

## Revendications

1. Aube de turbomachine avec refroidissement intérieur, comprenant une paroi (W) qui est parcourue sur son côté extérieur par un fluide chaud et sur sa paroi intérieure par un fluide de refroidissement, et comprenant aussi des ponts thermiques réalisés dans la paroi intérieure, en forme de tiges (S) à haut point de fusion et à haute conductibilité thermique, qui pénètrent dans l'espace (E) sollicité par le fluide de refroidissement, **caractérisée en ce que** l'espace (E) sollicité par le fluide de refroidissement est une fente étroite fermée (E), qui est formée par le bord arrière de l'aube de turbomachine, depuis lequel les tiges (S) pénètrent dans la fente étroite, et **en ce que** la paroi (W) au niveau du bord arrière entoure avec une épaisseur de paroi (T) inchangée les tiges (S) à haut point de fusion.

2. Aube de turbomachine avec refroidissement intérieur selon la revendication 1, **caractérisée en ce que** les tiges (S) se composent de diamant synthétique en isotopes du C-14.

3. Aube de turbomachine avec refroidissement intérieur selon la revendication 1, **caractérisée en ce que** les tiges (S) sont coulées conjointement avec la paroi (W).

4. Aube de turbomachine avec refroidissement intérieur selon la revendication 1, **caractérisée en ce que** la fente étroite (E) s'étend au moins approximativement sur toute la hauteur de l'aube de turbomachine, et qu'une pluralité de tiges sont réparties sur la hauteur.
